# EUROPÄISCHE PATENTSCHRIFT

(11) **EP 0 732 180 B1**
(45) Veröffentlichungstag und Bekanntmachung des Hinweises auf die Patenterteilung: **19.07.2000**
(21) Anmeldenummer: 96103619.1
(22) Anmeldetag: 08.03.1996
(51) Int. Cl.: B27L 5/06

(54) **Verfahren zur Herstellung von dünnen Brettern, insbesondere Parkettlamellen**
Method for manufacturing thin boards, especially parqueting blocks
Procédé pour tranches des planches minces, en particulier des lamelles de parquet

(30) Priorität: 17.03.1995 DE 19509653
(43) Veröffentlichungstag der Anmeldung: 18.09.1996
(73) Patentinhaber: Gebrüder Linck, Maschinenfabrik "Gatterlinck" GmbH & Co.KG, D-77704 Oberkirch (DE)
(72) Erfinder: Gönner, Siegmar, 77704 Oberkirch (DE)
(74) Vertreter: Fuchs Mehler Weiss & Fritzsche

(56) Entgegenhaltungen:
- DE-A- 4 026 346
- JP-A- 5 131 401

## Beschreibung

Die Erfindung betrifft ein Verfahren und eine Anlage nach den Oberbegriffen der Patentansprüche 1 und 7 zum spanlos schneidenden Erzeugen dünner Bretter aus einem Kantholz. Ein derartiges Verfahren wird u.a. zum Erzeugen dünner Bretter für die Oberschicht von Fußbodenbelag-Laminaten eingesetzt.

Das spanlos schneidende Erzeugen dünner Bretter aus einem Kantholz ist bekannt. Es ist ferner bekannt, daß bei diesem Verfahren die Dicke der erzeugten dünnen Bretter nicht wie beim Sägen vorzugsweise trockenen Holzes relativ genau vorherbestimmt werden kann, da bei den Schneidverfahren das Holz im feuchten und vorzugsweise auch noch erhitzten Zustand verarbeitet wird und sowohl verschiedene Holzparameter wie auch Maschinenparameter die Dicke eines erzeugten Brettes beeinflussen.

Diese Umstände bedingen, daß bei vollständigem Aufteilen eines Kantholzes bestimmter Dicke, aus dem an sich eine Anzahl dünner Bretter erzeugt werden soll, deren summierte Dicken der Dicke des Kantholzes entsprechen, dennoch als letztes ein Restbrett übrig bleiben kann, dessen Dicke keineswegs der Sollvorgabe mehr entspricht, so daß es ohne das Vorsehen besonderer weiterer Maßnahmen verworfen werden muß.

In der DE 40 26 346 A1 ist zur Lösung dieses Problems ein Verfahren beschrieben, bei dem das nach Abtrennen eines oder auch mehrerer dünner Bretter verbleibende Restkantholz in seiner Dicke vermessen und dann versucht wird, die Einstellung der schneiddickenrelevanten Maschinenparameter derart zu verändern, daß das Restkantholz möglichst gleichmäßig in die restliche Anzahl dünner Bretter aufgeteilt wird, die aus ihm noch erzeugt werden sollen, so daß insgesamt kein nicht verwertbares Restbrett übrig bleibt. Dieser Vorgehensweise liegt die Philosophie zugrunde, als angestrebtes Ziel ein Kantholz vollständig und verlustfrei in verwertbare dünne Bretter aufzuteilen, wobei mögliche Abweichungen in der Dicke der erzeugten dünnen Bretter in Kauf genommen werden. Dies ist bei Verfahren, bei denen die Bretter nach dem sich an das Schneiden anschließenden Trockenprozeß wegen der dabei auftretenden Dimensionsänderungen des Holzes anschließend egalisiert werden müssen, in gewissen Grenzen akzeptabel. Wesentlich an diesem Verfahren ist, daß das Ergebnis der Vermessung des Restkantholzes einzig und allein in die weitere Aufteilung eines oder bestenfalls einer bestimmten Gruppe von Kanthölzern einfließt, deren Verarbeitung unter den gleichen Bedingungen begonnen wurde. Das Verfahren wird vorzugsweise ferner bei Anlagen mit nur einer Schneideinrichtung oder einer Folge von wenigen Schneideinrichtungen, beispielsweise zwei Maschinen angewandt, bei denen das Kantholz nach dem Durchlauf durch die eine oder die kleine Gruppe von Schneideinrichtungen in seiner Restdicke vermessen wird, um dann durch erneuten Durchlauf durch die Schneidanlage weiter aufgeteilt zu werden. Bei dieser Vorgehensweise steht während der Rücklaufzeit des Kantholzes in der Regel genügend Zeit zum Verstellen der Schneideinrichtungen zur Verfügung, um dann das Kantholz unter neuen Bedingungen wieder in Arbeit zu nehmen.

Die Verhältnisse liegen anders bei einer größeren Folge von Schneideinrichtungen, in denen das Kantholz bei einem Durchgang vollständig in dünne Bretter aufgeteilt wird. Insbesondere bei der Verarbeitung von relativ kurzen Kanthölzern, wie dies bei der Herstellung von Parkettlamellen der Fall ist, wird einerseits die Verarbeitungsgeschwindigkeit so hoch, daß das Ergebnis einer Dickenvermessung des Restkantholzes am Ausgang einer Schneidmaschine für eine Einstellungskorrektur an der folgenden Schneidmaschine nicht mehr möglich ist. Man ist daher bei solchen Anlagen einen anderen Weg gegangen, wie er in der DE 42 44 310 C1 beschrieben ist. Um zu vermeiden, daß bei den nicht genau vorhersehbaren Schneiddicken am Ende des Aufteilprozesses ein untermaßiges Resthrett übrig bleibt, welches ohnehin zu Handhabungsschwierigkeiten in der Anlage führen kann, hat man bewußt vorgeschlagen, Ausgangskanthölzer zu verwenden, die eine etwas größere Dicke aufweisen als die Summe der Dicken der aus ihnen zu erzeugenden Bretter. Auf diese Weise entsteht nach Durchlauf eines Kantholzes durch die Folge von Schneideinrichtungen in der Regel ein Restbrett, dessen Dicke größer als die Solldicke ist. Um dieses Brett auch noch nutzbar zu machen, sieht die in der DE-A-42 44 310 beschriebene Erfindung vor, hinter der Folge von Schneideinrichtungen eine Vorrichtung zur spanabhebenden Dickenreduzierung des Restbrettes vorzusehen. Diese an sich nicht verfahrenskonforme Behandlung des Restbrettes wurde vorgesehen, um die bei einer solchen Anlage nicht lösbaren, durch die kurze Durchlaufzeit bedingten Regelprobleme für die verlustlose Aufteilung eines Kantholzes zu umgehen.

Nun hat sich, insbesondere beim Erzeugen von Parkettlamellen gezeigt, daß die beim schneidenden Aufteilen der Kanthölzer auftretenden, produkt- wie auch maschinenbedingten Dickenabweichungen insbesondere dann zu Schwierigkeiten in der weiteren Verarbeitung führen können, wenn, wie bei der Verarbeitung von geschnittenen Lamellen nur in der Deckschicht eines Erzeugnisses eine spanabhebende Dickennachbearbeitung der Lamellen nach dem Trocknen möglichst vermieden werden soll. um diese Nachbearbeitung allein als abschließende Oberflächenbearbeitung des bereits verleimten Erzeugnisses vorzusehen.

Durch die JP-A-5131401 ist ein Verfahren zum Herstellen von dünnen Brettern, insbesondere von Parkettlamellen, aus einem Kantholz durch wiederholtes spanloses Abtrennen eines dünnen Brettes von dem Kantholz in einer Schneideinrichtung und wiederholtes Durchlaufen des noch nicht vollständig in dünne Bretter aufgeteilten Restkantholzes durch die Schneideinrichtung, in der das Kantholz in einem Durchlauf in dünne Bretter aufgeteilt wird, wobei das Kantholz zum Abtrennen eines dünnen Brettes jeweils in der Längsrichtung seiner Faserorientierung gegen ein allgemein stationäres Messer bewegt wird, und bei dem mindestens eine Dickenmessung beim Durchlauf des Kantholzes durch die Schneideinrichtung erfolgt, wobei die Dicke der von der Schneideinrichtung erzeugten dünnen Bretter ermittelt, der ermittelte Istwert der Dicke der Bretter der Schneideinrichtung mit dem Sollwert der Dicke der von dieser Schneideinrichtung zu erzeugenden dünnen Bretter verglichen und aus einer Abweichung vom Sollwert der Dicke ein Signal gewonnen und zur Korrektur der schneiddickenrelevanten Messereinstellung der Schneideinrichtung für das Abtrennen dünner Bretter von nachfolgenden Kanthölzern verwendet wird, sowie eine zugehörige Anlage bekannt geworden, bei der die die Schneideinrichtungen verlassenden Lamellen bzw. dünne Bretter eine bestimmte Dickenkonstanz haben.

Im bekannten Fall erfolgt die Erfassung der IST-Brettdicke unmittelbar an den geschnittenen Lamellen bzw. Brettern, was mit prinzipbedingten Ungenauigkeiten verbunden ist, so daß die Dickenkonstanz der Lamellen bzw. dünnen Bretter darunter leidet.

Eine Dickenmessung an den abgetrennten Brettern selbst kann sich auch deshalb problematisch und aufwendig gestalten, da die frisch erzeugten Bretter eine Verwerfung in Form einer Wölbung und/oder Verdrehung aufweisen, so daß eine Ausrichtung der Brettoberfläche an der Meßstelle genau senkrecht zur Wirkungsrichtung des Meßfühlers nicht gewährleistet werden kann, Geradrichtungeinrichtungen für die Bretter werden nicht immer verwendet. Auch ist es in der Regel sinnvoll, die Bretter während des Abtrennens und danach in ihren seitlichen Bewegungsmöglichkeiten nicht zu behindern, so daß Meßeinrichtungen, die die Bretter in bestimmten, geringem Abstand von deren Außenkante abtasten sollen, gewisse Bretter nicht erfassen. Genaue Führungseinrichtungen für die abgetrennten Bretter würden einen zusätzlichen Investitionsaufwand erfordern, der aus anderen Gründen nicht erforderlich ist.

Der Erfindung liegt die Aufgabe zugrunde, das Verfahren so zu führen bzw. die zugehörige Anlage so auszubilden, daß die geschnittenen Lamellen bzw. dünne Bretter eine hohe Dickenkonstanz haben.

Ausgehend von einem Stand der Technik, wie er in der vorgenannten JP-A-5131401 beschrieben ist, wird dieses Problem erfindungsgemäß durch die kennzeichnenden Merkmale des Patentanspruches 1, insoweit ein Verfahren betroffen ist, und durch die kennzeichnenden Merkmale des Patentanspruches 7 für eine entsprechende Anlage gelöst.

Bei der Erfindung wird somit die Dicke der Lamellen bzw. der dünnen Bretter nicht unmittelbar an diesen Lamellen bzw. dünnen Brettern selbst, sondern aus der Differenz der Kantholzdicken vor und hinter der Schneidmaschine bestimmt. Diese Art der Dickenbestimmung führt zu genaueren Ergebnissen und damit zu einer höheren Dickenkonstanz der geschnittenen Lamellen und dünnen Brettern.

Die Erfindung geht auch von der bisherigen Zielrichtung ab, die an einem Kantholz gemessene Restdicke in Maßnahmen zur weiteren Aufteilung dieses Kantholzes umzusetzen. Vornehmliches Ziel liegt in der Erfassung der exakten Dicke der in jeder der Schneideinrichtungen erzeugten dünnen Bretter. Weicht die von einer Schneideinrichtung erzeugte Brettdicke von der Solldicke ab, werden, in der Annahme, daß in einem Produktionslauf im wesentlichen Hölzer gleicher Parameter verarbeitet werden, die schneiddickenrelevanten Parameter dieser Schneideinrichtung, in der Regel der Abstand des Messers von der Auflagefläche für das Kantholz, derart korrigiert, daß beim Abtrennen dünner Bretter von nachfolgenden Kanthölzern möglichst wieder Bretter von Solldicke bzw. innerhalb einer vorgegebenen Toleranz erzeugt werden.

Eine solche Vorgehensweise gestaltet sich insbesondere dann vorteilhaft, wenn ohnehin hinter einer Folge von Schneidmaschinen, die ein Kantholz in einem Durchgang vollständig aufteilen soll, eine Vorrichtung, insbesondere eine Hobelmaschine zur spanabhebenden Dickenreduzierung des die letzte Maschine verlassenden Restbrettes vorgesehen ist. Auch in diesem Fall soll möglichst angestrebt werden, als Restbrett ein Brett zu erhalten, dessen Dicke größer ist als die Solldicke eines zu erzeugenden Brettes, damit noch eine spanabhebende Bearbeitung in der Hobelmaschine erfolgen kann. Im Grunde genommen ist jedoch durch eine Dickenermittlung des Restkantholzes vor dem letzten vorgesehenen Schneidvorgang zu ermitteln, wie dieses Restkantholz weiter verarbeitet werden soll. Würde bei dem letzten vorgesehenen Schneidvorgang ein Restbrett übrig bleiben, dessen Dicke einen bestimmten kritischen Wert unterschreitet, besteht die Gefahr, daß ein solches Restkantholz für den Abtrennvorgang des letzten Brettes von der Schneideinrichtung nicht mehr entsprechend geführt und vorgeschoben werden kann. Liegt daher am Ausgang einer bestimmten Schneidmaschine ein Restbrett vor, dessen Dicke zwischen der Solldicke eines Brettes und der Solldicke zweiter Bretter liegt, so kann dieses Brett nur noch einem weiteren Schneidvorgang unterworfen werden, wenn die Dicke des Restkantholzes oberhalb einer maschinenbedingten Dicke Dx liegt. Liegt die Dicke des Restkantholzes bzw. Restbrettes unter Dx, muß dieses Restbrett unmittelbar der nachgeschalteten Hobelmaschine zugeführt werden. Liegt die Dicke des Restkantholzes oberhalb Dx, in der Regel aber unterhalb der Dicke D2 von zwei Brettern, kann das Restkantholz noch einem weiteren Schneidvorgang unterworfen werden, wobei das dann anfallende Restbrett aber durch ein Ausschleusen zu verwerfen ist, weil seine Dicke unterhalb der Solldicke eines zu erzeugten Brettes liegt. Das Auftreten dieses Zustandes sollte möglichst vermieden werden, für einen solchen Fall ist aber bevorzugt vor der Hobelmaschine eine Weiche zum Ausschleusen nicht mehr akzeptabler Restbretter vorzusehen.

Da die Anzahl der Schneideinrichtungen auch in einer Anlage, in der ein Kantholz bei einem Durchgang vollständig in dünne Bretter aufgeteilt werden soll bzw. kann, nicht unbedingt mit der Anzahl der aus einem Kantholz zu erzeugenden Bretter übereinstimmen muß, ist die Anlage vorzugsweise derart auszugestalten, daß zumindest eine oder mehrere der Schneideinrichtungen für das Durchlaufen eines Kantholzes ohne Abtrennen eines Brettes ausgebildet sind, oder daß ein Restkantholz über einen Bypaßförderweg an einer oder mehreren Schneideinrichtungen vorbeigeführt werden kann.

Der hier beschriebene Ablauf des Schneidverfahrens ist vorzugsweise in einen Gesamtverfahrensablauf eingebettet, bei dem die geschnittenen dünnen Bretter in an sich bekannter Weise nach dem Schneiden auf eine bestimmte Endfeuchte getrocknet und dann als Deckschicht für ein Laminaterzeugnis, insbesondere einen Fußbodenbelag weiterverwendet werden, bei dem eine aus den Lamellen zusammengestellte Deckschicht mit Unterlageschichten bestimmter Dicke, beispielsweise gesägten Holzstäben, Spanplatten oder dergl. unter Druck verleimt wird, wobei die Lamellen nach dem Trocknen gegebenenfalls an ihren Seitenkanten nachbearbeitet, bevorzugt aber in ihrer Dicke, wie erzeugt, belassen werden. Dies erspart einen Dickenbearbeitungsgang. Wie bereits weiter oben erwähnt, wird die Oberfläche der Lamellendeckschicht am bereits verleimten Erzeugnis nachbearbeitet. Die Möglichkeit, eine Dickenkalibrierung der Lamellen durch Schleifen nach dem Trocknen, aber vor deren Weiterverarbeitung weglassen zu können, führt zu Materialersparnis und zur Ersparnis an Schleifmittel.

Es sei ausdrücklich darauf hingewiesen, daß in einer Folge von Schneideinrichtungen nicht unbedingt Lamellen gleicher Dicke erzeugt werden müssen. Das erfindungsgemäße Verfahren sieht vor, daß insbesondere bei Aufteilen eines Kantholzes in einem Durchgang durch eine Folge von Schneideinrichtungen in den einzelnen Schneideinrichtungen auch dünne Bretter unterschiedlicher Dicke erzeugt werden können. In diesem Fall verlegt man vorzugsweise das Erzeugen der dicksten erwünschten Bretter in die letzte oder die letzten Schneideinrichtungen einer Folge, weil dabei die Handhabungsschwierigkeiten der Restkanthölzer in der Schneidmaschine vermindert werden.

Die Dickenmessung erfolgt vorzugsweise im Bereich der Fördermittel, die für das Führen der (Rest-)Kanthölzer vorgesehen sind. Vorzugsweise finden Dickenmeßeinrichtungen Verwendung, die sich des Laserstrahlprinzips bedienen. Die Dickenmessung erfolgt zweckmäßigerweise an Stellen, an denen das Fördermittel, beispielsweise ein Förderband, in seiner Dicke nicht miterfaßt wird. Im Fall von Förderbändern kann das Band hier beispielsweise schmaler ausgeführt sein als die Breite der Kanthölzer, so daß diese vorzugsweise an jeder Seite des Förderbandes überstehen, um in diesen Überstandsbereichen die Messungen vorzunehmen, wobei vorzugsweise jeweils zwei Messungen im Abstand von den beiden Seitenkanten des Fördergutes erfolgen. Die Meßstelle kann auch an einer Unterbrechungsstelle des Fördermittels angeordnet sein. Bei Verwendung eines Förderbandes läßt sich eine Unterbrechungsstelle dadurch erzeugen, daß das Förderband kurzzeitig über Umlenkrollen vom Fördergut weggeleitet wird, um es anschließend wieder mit ihm zusammenzuführen. Auch die Stelle des Überganges von einem Fördermittel zum anderen kann ausgenutzt werden.

Weitere Einzelheiten werden anhand der in den Figuren 1 bis 4 schematisch dargestellten Ausführungsbeispiele näher erläutert.

Es zeigen:
- Fig. 1: eine Anlage mit einer Schneidmaschine und im Umlauf geführten Restholz.
- Fig. 2: eine Anlage mit hintereinander angeordneten Schneidmaschinen und einzügigem Durchlauf,
- Fig. 3: eine Einzelheit des Transportbandes im Bereich einer Dickenmeßeinrichtung, und
- Fig. 4: eine Alternative zu Figur 3.

Kernstück der in Figur 1 dargestellten Anlage zur Herstellung von Parkettpaneelen ist die Schneideinrichtung 1, durch die ein Kantholz oder Parkettfries bzw. das Restholz 5 so oft hindurchgeführt wird, bis es abgearbeitet ist. Dabei wird der mit 6 bezeichnete Transportweg beschritten. Die Anlage umfaßt außerdem eine Hobelmaschine 2, einen Warmhaltetunnel 3 und zwei Dickenmeßeinrichtungen 4.0 und 4.1. Die Dicke des Parkettfrieses bzw. des Restholzes 5 wird vor und nach dem Abtrennen einer Parkettpaneele gemessen. Aus der Differenz der Meßwerte ergibt sich die Istdicke der Parkettpaneele, die bei 7 aus der Anlage ausgeschleust wird. Weicht die Istdicke von der Solldicke D ab, erfolgt eine Korrektur der Schnittdickeneinstellung an der Schneideinrichtung.

Ergibt die Messung nach der Schneideinrichtung 1, daß die Restholzdicke S größer oder gleich der doppelten Solldicke D der Parkettpaneele ist, wird ein weiterer Umlauf bzw. Schneidvorgang durchgeführt. Ist die Restholzdicke S < 2 D aber größer Dx mit Dx >D, wird das Restholz 5 noch einmal der Schneideinrichtung 1 zugeführt und das entstehende Restbrett der Dicke (Dx-D) verworfen. Ist die Restholzdicke S kleiner Dx, wird das Restholz 5 der Hobelmaschine 2 zugeführt und spangebend auf die Solldicke D abgearbeitet. Der Wert Dx wird dabei in Abhängigkeit von den Maschinenparametern und der Holzart so gewählt, daß ein Restbrett von der Dicke (Dx-D) von der Schneideinrichtung 1 noch problemlos erfaßt und gehandhabt werden kann. Die fertige Parkettpaneele wird bei 7.2 ausgeschleust und die Späne werden bei 9 aus der Hobelmaschine 2 abgeführt. Für den Fall, daß die Restholzdicke S genau gleich D ist, hat man eine maßgerechte Parkettpaneele, die bei 7.1 aus der Anlage entnommen wird. Ergibt die Messung eine Restholzdicke S < D, wird das Restholz bei 8 als Ausschuß abgeführt. Sobald ein Parkettfries abgearbeitet ist, wird ein neues Exemplar aus dem Warmhaltetunnel 3 in die Schneideinrichtung 1 eingeführt, wobei die erforderlichen Steuersignale ebenfalls auf der Dickenmessung bei 4.2 beruhen. Zweckmäßigerweise sind immer mehrere Resthölzer 5 im Umlauf, damit die Schneideinrichtung 1 optimal ausgenutzt werden kann.

Bei der Anlage gemäß Figur 2 erfolgt die Herstellung der Parkettpaneele in einem einzigen Durchlauf des Parkettfrieses bzw. des Restholzes 5, wobei für die Herstellung von n + 1 Parkettpaneelen aus einem Parkettfries n Schneideinrichtungen und eine Hobelmaschine 2 benötigt werden. Dargestellt sind nur drei Schneidmaschinen, und zwar die erste 1.1, die einer beliebigen Zwischenstufe 1.i und die letzte 1.n. Entsprechend sind die zugehörigen Dickenmeßeinrichtungen mit 4.1, 4.i und 4.n bezeichnet. Außerdem ist noch eine Dickenmeßeinrichtung 4.0 vorgesehen, mit der die Dicke des Parkettfrieses vor Eintritt in die erste Schneideinrichtung 1.1 ermittelt wird. Bei 7.1, 7.i und 7.n werden die Parkettpaneele aus der Anlage entnommen. Die letzte Parkettpaneele 5a wird aus der Hobelmaschine 2 abgeführt, und zwar unabhängig davon, ob die zuletzt gemessene Restholzdicke S größer oder gleichgroß D ist. Im letztgenannten Fall erfolgt lediglich keine spangebende Dickenreduzierung mehr. Mit 9 ist wieder die Abfuhr der Späne und mit 8 die Abfuhr von Resthölzern mit einer Dicke kleiner D als Ausschuß bezeichnet. Aus dem Warmhaltetunnel 3 werden frische Parkettfriese der ersten Schneideinrichtung 1.1 zugeführt. Im übrigen erfolgt die Weiterbearbeitung der Resthölzer 5 in Abhängigkeit von der Dickenmessung prinzipiell genauso wie für die Anlage gemäß Figur 1 beschrieben.

Figur 3 zeigt einen Schnitt senkrecht zur Transporteinrichtung. Das Parkettfries bzw. Restholz 5 ist breiter als das Transportband 10, so daß die Dickenmessung durch die aus Sender 4a und Empfänger 4b bestehende Dickenmeßeinrichtung 4.0, 4.1 seitlich am Transportband 10 vorbei erfolgen kann.

Eine andere Möglichkeit der störungsfreien Dickenmessung zeigt Figur 4, in einer Seitenansicht auf den Bereich der Dickenmeßeinrichtung 4.0, 4.1, die wieder aus Sender 4a und Empfänger 4b besteht. Das Transportband 10, auf der Parkettfries bzw. Restholz 5 von rechts nach links (siehe Pfeil) transportiert wird, wird über die Rollen 11, 12, 13 umgelenkt, so daß ein Bereich entsteht, in dem der Empfänger 4b untergebracht und eine störungsfreie Messung durchgeführt werden kann.

## Patentansprüche

1. Verfahren zum Herstellen von dünnen Brettern, insbesondere von Parkettlamellen, aus einem Kantholz (5) durch wiederholtes spanloses Abtrennen eines dünnen Brettes von dem Kantholz in einer Schneideinrichtung (1, 1.1, 1.i, 1.n) und wiederholtes Durchlaufen des noch nicht vollständig in dünne Bretter aufgeteilten Restkantholzes (5) durch die Schneideinrichtung (1, 1.1, 1.i, 1.n), in der das Kantholz (5) in einem Durchlauf in dünne Bretter aufgeteilt wird, wobei das Kantholz zum Abtrennen eines dünnen Brettes jeweils in der Längsrichtung seiner Faserorientierung gegen ein allgemein stationäres Messer bewegt wird, und bei dem mindestens eine Dickenmessung beim Durchlauf des Kantholzes durch die Schneideinrichtung (1, 1.1, 1.i, 1.n) erfolgt, wobei die Dicke der von der Schneideinrichtung (1, 1.1, 1.i, 1.n) erzeugten dünnen Bretter ermittelt, der ermittelte Istwert der Dicke der Bretter der Schneideinrichtung (1, 1.1, 1.i. 1.n) mit dem Sollwert der Dicke der von dieser Schneideinrichtung (1, 1.1, 1.i, 1.n) zu erzeugenden dünnen Bretter verglichen und aus einer Abweichung vom Sollwert der Dicke ein Signal gewonnen und zur Korrektur der schneiddickenrelevanten Messereinstellung der Schneideinrichtung (1, 1.1, 1.i, 1.n) für das Abtrennen dünner Bretter von nachfolgenden Kanthölzern verwendet wird, dadurch gekennzeichnet, daß die Ermittlung der Istdicke der in der Schneideinrichtung (1, 1.1, 1.i, 1.n) erzeugten dünnen Bretter als Differenz der Dicke des (Rest-)holzes (5) vor und nach dem Abtrennen eines dünnen Brettes ermittelt wird.

2. Verfahren nach Anspruch 1, dadurch gekennzeichnet, daß das Kantholz einer Folge von Schneideinrichtungen (1, 1.1. 1.i, 1.n) zugeführt wird mit getrennter Dickenmessung und -regelung an jeder Schneideinrichtung.

3. Verfahren nach Anspruch 2, dadurch gekennzeichnet, daß ein Restkantholz (5), dessen gemessene Istdicke im Bereich oberhalb der Solldicke D1 eines zu erzeugenden Brettes und unterhalb einer bestimmten Dicke Dx liegt, welche ihrerseits unterhalb der summierten Solldicke D2 zweier zu erzeugender Bretter liegt, aus dem Schneidablauf ausgeschleust und zur Dickenreduzierung auf die Solldicke D1 einer spanabhebenden Bearbeitung unterworfen wird, und daß ein Restkantholz (5), dessen gemessene Istdicke zwischen Dx und D2 liegt, einem weiteren Schneidvorgang unterworfen und das dabei entstehende Restbrett verworfen wird, wobei die Dicke Dx bzw. die Differenz der Dicken (Dx-D1) als anlagenabhängiger Wert vorgegeben wird.

4. Verfahren nach mindestens einem der Ansprüche 1-3, dadurch gekennzeichnet, daß zur Korrektur der schneiddickenrelevanten Messereinstellung aufgrund der Dickenabweichung der vermessenen erzeugten dünnen Bretter von der Solldicke eine Steuer- und Regeleinrichtung verwendet wird, welcher eine Abhängigkeit der Messereinstellung von der Brettdicke für eine bestimmte Holzart und/oder einen bestimmten Holzzustand vorgebbar ist, und/oder welche in einer Weise lernfähig ist, daß sie bei Messereinstellungskorrekturen die Auswirkung von früheren Korrekturen berücksichtigt.

5. Verfahren nach mindestens einem der Ansprüche 1-4, dadurch gekennzeichnet, daß die Dickenmessung der dünnen Bretter bzw. Kanthölzer (5) mittels Laserstrahlen vorgenommen wird.

6. Verfahren nach Anspruch 5, dadurch gekennzeichnet, daß an jedem dünnen Brett bzw. Kantholz (5) jeweils zwei Bereiche im Abstand von den äußeren Längskanten des dünnen Brettes bzw. Kantholzes (5) vermessen werden.

7. Anlage zum spanlos schneidenden Abtrennen dünner Bretter von einem Kantholz (5) mit einer Schneideinrichtung (1) oder einer Folge von Schneideinrichtungen (1.1, 1.i, 1.n), Mitteln zum Zuführen des Kantholzes (5) zu der (den) Schneideinrichtung(en) (1, 1.1, 1.i, 1.n), gegebenenfalls Mitteln zum Führen des Kantholzes (5) von einer Schneideinrichtung (1, 1.1, 1.i, 1.) zur folgenden und Mitteln zum Abführen eines nicht mehr teilbaren Restbrettes hinter der Schneideinrichtung (1) bzw. hinter einer Schneideinrichtung der Folge von Schneideinrichtungen (1.1, 1.i, 1.n), Mitteln zum Abziehen (7.1, 7.i, 7.n) eines abgetrennten Brettes aus jeder Schneideinrichtung (1, 1.1, 1.i, 1.n) und gegebenenfalls Mitteln zum Zurückführen eines Restkantholzes (5) vom Ausgang der einen oder der letzten einer Folge von Schneideinrichtungen (1, 1.1, 1.i, 1.n) vor die bzw. vor eine der vorhergehenden Schneideinrichtung(en) (1,1.1, 1.i, 1.n), wenn die Anzahl der Schneideinrichtungen (1, 1.1, 1.i, 1.n) geringer ist als die Anzahl der aus einem Kantholz (5) zu erzeugenden dünnen Bretter, sowie mindestens einer Dickenmeßeinrichtung (4.1, 4.i, 4.n) hinter der Schneideinrichtung (1) oder hinter der letzten (1.n) einer Folge von Schneideinrichtungen (1.1, 1.i, 1.n) zum Vermessen der Dicke des diese Schneideinrichtung (1, 1.1, 1.i, 1.n) verlassenden Restkantholzes und einer Steuereinrichtung für die Verstellung der Messerstellung(en) der Schneideinrichtung(en) (1, 1.1, 1.i, 1.n) in Abhängigkeit von dem Meßergebnis der mindestens einen Dickenmeßeinrichtung (4.1, 4.i, 4.n). wobei die Steuereinrichtung so ausgebildet ist, daß anhand der an jeder Schneideinrichtung (1, 1.1, 1.i, 1.n) ermittelten Istdicke der dort erzeugten dünnen Bretter ein Vergleich mit einer Solldicke (D) der in der jeweiligen Schneideinrichtung (1, 1.1, 1.i, 1.n) zu erzeugenden dünnen Bretter vorgenommen wird, um bei Abweichung des Istwertes vom Sollwert die schneiddickenrelevanten Messerparameter an dieser Schneideinrichtung (1, 1.1, 1.i, 1.n) für nachfolgende Kanthölzer entsprechend zu verändern. dadurch gekennzeichnet, daß jeder Schneidmaschine eine weitere Dickenmeßeinrichtung (4.0, 4.1, 4.i) zugeordnet ist, die an deren Eingang zum Vermessen eines der Schneidmaschine zugeführten Kantholzes (5) angeordnet ist.

8. Anlage nach Anspruch 7, dadurch gekennzeichnet, daß den Mitteln zum Abführen eines nicht mehr durch Schneiden teilbaren Restbrettes aus der einen Schneideinrichtung (1) bzw. der letzten der Folge von Schneideinrichtungen (1.1, 1.i. 1.n) eine Vorrichtung (2) zur spanabhebenden Reduzierung der Dicke des Restbrettes, insbesondere eine Hobelmaschine nachgeordnet ist.

9. Anlage nach Anspruch 8, dadurch gekennzeichnet, daß zwischen der einen Schneideinrichtung (1) bzw. der letzten der Folge von Schneideinrichtungen (1.1, 1.i, 1.n) und der Vorrichtung (2) zur spanabhebenden Nachbearbeitung des Restbrettes eine Weiche (8) zum Ausschleusen von Restbrettern angeordnet ist, die nicht mehr die Dicke eines zu erzeugenden dünnen Brettes aufweisen.

10. Anlage nach mindestens einem der Ansprüche 7-9, dadurch gekennzeichnet, daß bei einer Folge von Schneideinrichtungen (1.1, 1.i, 1.n) eine oder mehrere der Schneideinrichtungen (1.1, 1.i, 1.n) ausgebildet sind, ein Restkantholz (5) ohne Abtrennen eines dünnen Brettes passieren zu lassen, oder daß einer oder mehreren der Schneideinrichtungen (1.1. 1.i, 1.n) Umgehungsmittel zugeordnet sind, mit denen ein Restkantholz (5) an der betreffenden Schneideinrichtung (1.1, 1.i, 1.n) vorbeigeführt werden kann.

11. Anlage nach mindestens einem der Ansprüche 7-10, dadurch gekennzeichnet, daß die Dickenmeßeinrichtungen (4.0, 4.1, 4.i, 4.n) Laserstrahleinrichtungen sind.

12. Anlage nach mindestens einem der Ansprüche 7-11, dadurch gekennzeichnet, daß Dickenmeßeinrichtungen (4.0, 4.1, 4.i, 4.n) an den Mitteln zum Führen des (Rest-)Kantholzes (5) angordnet sind.

13. Anlage nach Anspruch 12, bei der die Mittel zum Führen Förderbänder (10) sind, dadurch gekennzeichnet, daß die Förderbänder (10) an der Stelle der Dickenmessung schmaler sind als das jeweils von ihnen getragene (Rest-)Kantholz (5) oder Brett und die Dickenmeßsonden (Sender 4a, Empfänger 4b) so angeordnet sind, daß sie das (Rest-)Kantholz (5) bzw. Brett an einer Stelle erfassen, an der dieses nicht auf dem Förderband (10) aufliegt.

14. Anlage nach Anspruch 13, dadurch gekennzeichnet, daß die Dickenmeßsonden (Sender 4a, Empfänger 4b) an einer Unterbrechungsstelle der Mittel zum Führen angeordnet sind.

15. Anlage nach Anspruch 14, bei der die Mittel zum Führen Förderbänder sind, dadurch gekennzeichnet, daß die Unterbrechungsstelle eine Stelle ist, an der das Förderband (10) vom Fördergut durch Umleitung (11. 12, 13) weggeführt ist.

## Claims

1. A process for manufacturing thin boards, in particular parquet laminates, from a piece of squared timber (5) by repeatedly separating a thin board from the squared timber in chip-free manner in a cutting device (1, 1.1, 1.i, 1.n) and repeatedly passing the remaining piece of squared timber (5), which has not yet been completely divided into thin boards, through the cutting device (1, 1.1, 1.i, 1.n) in which the squared timber (5) is divided into thin boards when it passes through, the squared timber being moved against a generally stationary blade in order to separate a thin board in each case in the longitudinal direction of its grain orientation, and, during this, the thickness being measured at least once when the squared timber passes through the cutting device (1, 1.1, 1.i, 1.n), the thickness of the thin boards produced by the cutting device (1, 1.i, 1.i, 1.n) being determined, the actual value determined for the thickness of the boards of the cutting device (1, 1.1, 1.i, 1.n) being compared with the set value of the thickness of the thin boards to be produced by this cutting device (1, 1.i, 1.i, 1.n) and a signal being obtained from a deviation from the set value of the thickness and used to adjust the blade setting, relevant to the cutting thickness, of the cutting device (1, 1.1, 1.i, 1.n) for separating thin boards from subsequent pieces of squared timber, characterized in that the actual value of the thin boards produced in the cutting device (1, 1.1, 1.i, 1.n) is determined as being the difference between the thickness of the (remaining) piece of timber (5) before and after a thin board has been separated.

2. A process according to Claim 1, characterized in that the squared timber is supplied to a series of cutting devices (1, 1.1, 1.i, 1.n), the thickness being measured and regulated separately at each cutting device.

3. A process according to Claim 2, characterized in that a remaining piece of squared timber (5) whereof the actual value measured is in the range above the set thickness D1 of a board to be produced and below a certain thickness Dx, which for its part is below the total set thickness D2 of two boards to be produced, is diverted away from the cutting operation and machined down to reduce the thickness to the set thickness D1, and in that a remaining piece of squared timber (5) whereof the actual value measured is between Dx and D2 is subjected to a further cutting procedure and the board remaining after this is discarded, the thickness Dx and the difference between the thicknesses (Dx-D1) being pre-set as system-dependent values.

4. A process according to at least one of Claims 1-3, characterized in that, to adjust that blade setting which is relevant to the cutting thickness on the basis of the deviation in thickness between those thin boards produced which have been measured and the set thickness, a control and regulating device is used at which a dependence of the blade setting on the board thickness may be pre-set for a particular type of timber and/or a particular condition of timber, and/or which is adaptive such that, when adjusting the blade setting, it takes into account the effect of previous adjustments.

5. A process according to at least one of Claims 1 to 4, characterized in that the thickness of the thin boards or pieces of squared timber (5) is measured using laser beams.

6. A process according to Claim 5, characterized in that, on each thin board or piece of squared timber (5), two regions spaced from the outer longitudinal edges of the thin board or squared timber (5) are measured.

7. A system for separating thin boards from a piece of squared timber (5) by cutting in chip-free manner, having a cutting device (1) or a series of cutting devices (1.1, 1.i, 1.n), means for supplying the squared timber (5) to the cutting device(s) (1, 1.1, 1.i, 1.n), where appropriate means for guiding the squared timber (5) from one cutting device (1, 1.1, 1.i, 1.n) to the next, and means for guiding a remaining board, which cannot be further divided, away downstream of the cutting device (1) or downstream of a cutting device of the series of cutting devices (1.1, 1.i, 1.n), means for withdrawing (7.1, 7.i, 7.n) a separated board from each cutting device (1, 1.1, 1.i, 1.n) and where appropriate means for guiding a remaining piece of squared timber (5) back from the exit of the one cutting device or the exit of the last of a series of cutting devices (1, 1.1, 1.i, 1.n) upstream of the cutting device or upstream of one of the preceding cutting devices (1, 1.1, 1.i, 1.n) if the number of cutting devices (1, 1.1, 1.i, 1.n) is less than the number of thin boards to be produced from one piece of squared timber (5), and at least one thickness-measuring device (4.1, 4.i, 4.n) downstream of the cutting device (1) or downstream of the last (1.n) of a series of cutting devices (1.1, 1.i, 1.n) for measuring the thickness of the remaining piece of squared timber leaving this cutting device (1, 1.1, 1.i, 1.n) and a control device for adjusting the blade setting(s) of the cutting device(s) (1, 1.1, 1.i, 1.n) as a function of the measurement result from the at least one thickness-measuring device (4.1, 4.i, 4.n), the control device being constructed such that the actual thickness, determined at each cutting device (1, 1.1, 1.i, 1.n), of the thin boards produced there is compared with a set thickness (D) of the thin boards to be produced in the particular cutting device (1, 1.1, 1.i, 1.n) in order to alter those blade parameters relevant to the cutting thickness at this cutting device (1, 1.1, 1.i, 1.n) accordingly for subsequent pieces of squared timber if the actual value deviates from the set value, characterized in that a further thickness-measuring device (4.0, 4.1, 4.i) is associated with each cutting machine and is arranged at the entry thereto for measuring a piece of squared timber (5) supplied to the cutting machine.

8. A system according to Claim 7, characterized in that a device (2), in particular a planing device, for reducing the thickness of the remaining board by machining it down is arranged downstream of the means for guiding a remaining board, which cannot be divided further by cutting, away from the one cutting device (1) or the last in the series of cutting devices (1.1, 1.i, 1.n),

9. A system according to Claim 8, characterized in that a distributing guide (8) for diverting away remaining boards which are no longer as thick as a thin board to be produced is arranged between the one cutting device (1) or the last in the series of cutting devices (1.1, 1.i, 1.n) and the device (2) for machining down the remaining board.

10. A system according to one of Claims 7-9, characterized in that, in a series of cutting devices (1.1, 1.i, 1.n), one or more of the cutting devices (1.1, 1.i, 1.n) are constructed to enable a remaining piece of squared timber (5) to pass through without separating a thin board, or in that there are associated with one or more of the cutting devices (1.1, 1.i, 1.n) bypass means by means of which a remaining piece of squared timber (5) can be guided past the particular cutting device (1.1, 1.i, 1.n),

11. A system according to at least one of Claims 7-10, characterized in that the thickness-measuring devices (4.0, 4.1, 4.i, 4.n) are laser-beam devices.

12. A system according to at least one of Claims 7-11, characterized in that thickness-measuring devices (4.0, 4.1, 4.i, 4.n) are arranged at the means for guiding the (remaining) piece of squared timber (5).

13. A system according to Claim 12, in which the guide means are conveyor belts (10), characterized in that the conveyor belts (10) are narrower at the point where the thickness is measured than the respective (remaining) piece of squared timber (5) or board which is carried thereon, and the thickness-measuring probes (transmitter 4a, receiver 4b) are arranged such that they detect the (remaining) piece of squared timber (5) or board at a point at which it does not lie on the conveyor belt (10).

14. A system according to Claim 13, characterized in that the thickness-measuring probes (transmitter 4a, receiver 4b) are arranged at a break point of the guide means.

15. A system according to Claim 14, in which the guide means are conveyor belts, characterized in that the break point is a point at which the conveyor belt (10) is guided away from the materials which are being conveyed by diversion means (11, 12, 13).

## Revendications

1. Procédé pour trancher des planches minces, en particulier des lamelles de parquet, à partir d'un bois équarri (5) par séparation répétée sans enlèvement de matière d'une planche mince depuis le bois équarri dans un dispositif de coupe (1, 1.1, 1.i. 1.n) et par passage répété du bois équarri résiduel (5) qui n'est pas encore complètement subdivisé en planches minces à travers le dispositif de coupe (1, 1.1, 1.i. 1.n) dans lequel le bois équarri (5) est subdivisé en planches minces en un seul passage, procédé dans lequel on déplace le bois équarri pour séparer une planche mince dans la direction longitudinale respective de l'orientation de ses fibres contre un couteau généralement stationnaire, et dans lequel on effectue au moins une mesure d'épaisseur lors du passage du bois équarri à travers le dispositif de coupe (1, 1.1, 1.i. 1.n), dans lequel l'épaisseur des planches minces produites par le dispositif de coupe (1, 1.1, 1.i. 1.n) est détectée, la valeur réelle détectée de l'épaisseur des planches est comparée avec la valeur de consigne de l'épaisseur des planches minces à produire par ce dispositif de coupe (1, 1.1, 1.i. 1.n), et un signal est émis à partir d'un écart de l'épaisseur par rapport à la valeur de consigne et il est utilisé pour corriger le réglage, significatif vis-à-vis de l'épaisseur de coupe, du couteau du dispositif de coupe (1, 1.1, 1.i. 1.n) pour la séparation de planches minces des bois équarris suivants, caractérisé en ce que la détection de l'épaisseur réelle des planches minces produites dans le dispositif de coupe (1, 1.1, 1.i. 1.n) est détectée en tant que différence de l'épaisseur du bois (résiduel) (5) avant et après la séparation d'une planche mince.

2. Procédé selon la revendication 1, caractérisé en ce que le bois équarri est amené à une suite de dispositifs de coupe (1, 1.1, 1.i. 1.n), avec mesure et réglage d'épaisseur individuels sur chaque dispositif de coupe.

3. Procédé selon la revendication 2, caractérisé en ce qu'un bois équarri résiduel (5), dont l'épaisseur réelle mesurée se trouve dans la plage au-dessus de l'épaisseur de consigne D1 d'une planche à produire et au-dessous d'une épaisseur déterminée Dx qui se trouve à son tour au-dessous de la somme des épaisseurs de consigne D2 de deux planches à produire, est extrait hors du processus de coupe et soumis à un usinage par enlèvement de matière pour réduire l'épaisseur à l'épaisseur de consigne D1, et en ce qu'un bois équarri résiduel (5) dont l'épaisseur réelle se trouve entre Dx et D2 est soumis à une autre opération de coupe et la planche résiduelle qui en résulte est rejetée, l'épaisseur Dx ou la différence des épaisseurs (Dx-D1) étant prédéterminée comme valeur en fonction de l'installation.

4. Procédé selon l'une au moins des revendications 1 à 3, caractérisé en ce que pour la correction du réglage de couteau significatif vis-à-vis de l'épaisseur de coupe en se basant sur l'écart d'épaisseur des planches minces produites mesurées par rapport à l'épaisseur de consigne, on utilise un dispositif de commande et de réglage pour lequel on peut déterminer une dépendance entre le réglage de couteau et l'épaisseur de planche pour un certain type de bois et/ou un certain état du bois, et/ou qui est capable d'auto-apprentissage de manière à prendre en compte, lors des corrections du réglage de couteau, l'effet de corrections précédentes.

5. Procédé selon l'une au moins des revendications 1 à 4, caractérisé en ce que l'on procède à la mesure d'épaisseur des planches minces ou des bois équarris (5) au moyen de rayons lasers.

6. Procédé selon la revendication 5, caractérisé en ce que l'on mesure sur chaque planche mince ou bois équarri (5) deux zones respectives à distance des arêtes longitudinales extérieures de la planche mince ou du bois équarri (5).

7. Installation pour la séparation sans enlèvement de matière de planches minces à partir d'un bois équarri (5), comportant un dispositif de coupe (1) ou une suite de dispositifs de coupe (1, 1.1, 1.i, 1.n), des moyens pour amener le bois équarri (5) au(x) dispositif(s) de coupe (1, 1.1, 1.i, 1.n), le cas échéant des moyens pour guider le bois équarri (5) depuis un dispositif de coupe (1, 1.1, 1.i, 1.n) au suivant, et des moyens pour évacuer une planche résiduelle qui n'est plus divisible en arrière du dispositif de coupe (1) ou en arrière d'un dispositif de coupe de la suite de dispositifs de coupe (1.1, 1.i, 1.n), des moyens (7.1, 7.i, 7.n) pour tirer une planche séparée hors de chaque dispositif de coupe (1, 1.1, 1.i, 1.n), et le cas échéant des moyens pour ramener un bois équarri résiduel (5) depuis la sortie de l'un ou du dernier d'une suite de dispositifs de coupe (1, 1.1, 1.i, 1.n) jusqu'en avant du ou de l'un des dispositif(s) de coupe précédents (1, 1.1, 1.i, 1.n), lorsque le nombre des dispositifs de coupe (1, 1.1, 1.i, 1.n) est inférieur au nombre des planches minces à produire à partir du bois équarri (5), ainsi qu'au moins un dispositif de mesure d'épaisseur (4.1, 4.i, 4.n) en arrière du dispositif de coupe (1) ou en arrière du dernier (1.n) d'une suite de dispositifs de coupe (1.1, 1.i, 1.n) pour mesurer l'épaisseur du bois équarri résiduel quittant ce dispositif de coupe (1, 1.1, 1.i, 1.n), et un dispositif de commande pour déplacer la/les position(s) de couteau du/des dispositif(s) de coupe (1, 1.1, 1.i, 1.n) en fonction du résultat de mesure dudit au moins un dispositif de mesure d'épaisseur (4.1, 4.i, 4.n), le dispositif de commande étant ainsi réalisé qu'à partir de l'épaisseur réelle détectée sur chaque dispositif de coupe (1, 1.1, 1.i, 1.n) des planches minces qui y sont produites, on procède à une comparaison avec l'épaisseur de consigne (D) des planches minces à produire dans le dispositif de coupe respectif (1, 1.1, 1.i, 1.n), afin de modifier en correspondance, lors d'un écart de la valeur réelle par rapport à la valeur de consigne, les paramètres de couteau significatifs vis-à-vis de l'épaisseur de coupe au niveau de ce dispositif de coupe (1, 1.1, 1.i, 1.n) pour les bois équarris suivants, caractérisée en ce qu'à chaque machine de coupe est associé un autre dispositif de mesure d'épaisseur (4.0, 4.1, 4.i) qui est agencé à l'entrée de celle-ci pour mesurer un bois équarri (5) amené à la machine de coupe.

8. Installation selon la revendication 7, caractérisée en ce qu'il est prévu, en aval des moyens d'évacuation d'une planche résiduelle qui n'est plus divisible par une opération de coupe hors du dispositif de coupe (1) ou du dernier de la suite de dispositifs de coupe (1.1, 1.i, 1.n), un dispositif (2) pour réduire par enlèvement de matière l'épaisseur de la planche résiduelle, en particulier une raboteuse.

9. Installation selon la revendication 8, caractérisée en ce qu'il est prévu, entre ledit dispositif de coupe (1) ou le dernier de la suite de dispositifs de coupe (1.1, 1.i, 1.n) et le dispositif (2) pour la reprise par enlèvement de matière d'une planche résiduelle, un aiguillage (8) pour extraire des planches résiduelles qui ne présentent plus l'épaisseur d'une planche mince à produire.

10. Installation selon l'une au moins des revendications 7 à 9, caractérisé en ce que dans une suite de dispositifs de coupe (1.1, 1.i, 1.n) un ou plusieurs des dispositifs de coupe (1.1, 1.i, 1.n) sont réalisés pour laisser passer un bois équarri résiduel (5) sans séparer une planche mince, ou bien en ce qu'à l'un ou à plusieurs des dispositifs de coupe (1.1, 1.i, 1.n) sont associés des moyens de contournement par lesquels un bois équarri résiduel (5) peut être transporté sans passer à travers le dispositif de coupe correspondant (1.1, 1.i, 1.n).

11. Installation selon l'une au moins des revendications 7 à 10, caractérisée en ce que les dispositifs de mesure d'épaisseur (4.0, 4.1, 4.1, 4.n) sont des dispositifs à rayon laser.

12. Installation selon l'une au moins des revendications 7 à 11, caractérisé en ce que les dispositifs de mesure d'épaisseur (4.0, 4.1, 4.i, 4.n) sont agencés sur les moyens pour guider le bois équarri (résiduel) (5).

13. Installation selon la revendication 12, dans laquelle les moyens pour le guidage sont des bandes de transport (10), caractérisée en ce qu'à l'emplacement de la mesure d'épaisseur les bandes de transport (10) sont plus étroites que le bois équarri (résiduel) respectif (5) ou la planche qu'elles portent, et en ce que les palpeurs de mesure d'épaisseur (émetteur 4a, récepteur 4b) sont agencés de manière à palper le bois équarri (résiduel) (5) ou la planche à un emplacement auquel celui-ci/celle-ci ne repose pas sur la bande de transport (10).

14. Installation selon la revendication 13, caractérisé en ce que les palpeurs de mesure d'épaisseur (émetteur 4a, récepteur 4b) sont agencés à un emplacement d'interruption des moyens de guidage.

15. Installation selon la revendication 14, dans laquelle les moyens de guidage sont des bandes de transport, caractérisée en ce que l'emplacement d'interruption est un emplacement auquel la bande de transport (10) est éloignée par contournement (11, 12, 13) vis-à-vis de la matière à transporter.
